# FASCICULE DE BREVET EUROPEEN

(11) **EP 3 771 788 B1**
(45) Date de publication et mention de la délivrance du brevet: **04.05.2022**
(21) Numéro de dépôt: 20187930.1
(22) Date de dépôt: 27.07.2020
(51) Int. Cl.: E04H 17/16

(54) **PANNEAU DE GRILLAGE À FIL DE RIVE RECTILIGNE, PROCÉDÉ DE FABRICATION ET CLÔTURE COMPRENANT DE TELS PANNEAUX DE GRILLAGE**
GITTERPANEEL MIT GERADE GEFÜHRTEM RANDDRAHT, HERSTELLUNGSVERFAHREN UND ZAUN, DER SOLCHE GITTERPANEELE UMFASST
MESH PANEL WITH STRAIGHT EDGE WIRE, METHOD FOR MANUFACTURING SAME AND FENCE COMPRISING SUCH MESH PANELS

(30) Priorité: 02.08.2019 FR 1908920
(43) Date de publication de la demande: 03.02.2021
(73) Titulaire: Picot, 53800 Congrier (FR)
(72) Inventeur: MOREAU, Yohann, 85000 LA ROCHE SUR YON (FR)
(74) Mandataire: Vidon Brevets & Stratégie

(56) Documents cités:
- EP-A1- 1 316 658
- EP-B1- 1 316 658
- WO-A2-2008/154661
- DE-U1-202018 100 036

## Description

### Domaine de l'invention

Le domaine de l'invention est celui de la conception et de la fabrication de clôtures. L'invention concerne plus particulièrement un panneau grillagé de clôture selon la revendication 1. De telles clôtures selon l'état de la technique sont par exemple divulguées dans EP1316658A1, WO2008/154661A2 et DE202018100036U1.

La présente invention a également pour objet un procédé de fabrication selon la revendication 9 d'un tel panneau grillagé et les clôtures mettant en oeuvre ce type de panneau grillagé maintenu par des poteaux supports.

### Art antérieur

Afin de border un enclos, un jardin et d'une manière plus générale une parcelle de terrain, il est connu d'installer une clôture. Il existe des clôtures qui sont formées par une pluralité de poteaux supports espacés les uns des autres le long du périmètre du terrain à protéger. Entre les poteaux sont montés des panneaux de grillage qui sont positionnés de manière adjacente.

Les panneaux de grillage rigides sont composés de fils métalliques verticaux et horizontaux qui sont soudés entre eux puis galvanisés ou revêtus d'une protection additionnelle. Les poteaux supports sont utilisés pour maintenir les panneaux rigides en position.

L'utilisation de fils métalliques réalisant la structure mécanique du panneau de grillage permet de délimiter le terrain sans pour autant bloquer la vue d'une personne se trouvant à l'intérieur ou à l'extérieur du terrain. Cette configuration est également légère.

Il est connu de réaliser un panneau de grillage soudé dans lequel les fils métalliques définissent une zone en saillie ayant la forme d'un V s'étendant horizontalement. Cette zone de pli permet d'augmenter la rigidité du panneau. Il peut être prévu plusieurs plis répartis sur la hauteur d'un tel panneau. Au fond de ce pli est disposé un fil horizontal.

La figure 1 illustre un panneau de grillage 1 conventionnel muni d'un pli. Le panneau de grillage soudé est formé par une pluralité de premiers fils 11 verticaux qui définissent la forme et les dimensions des plis P. Les premiers fils 11 verticaux sont espacés les uns les autres d'une distance sensiblement constante. Le panneau de grillage 1 soudé comporte également des deuxièmes fils 12 horizontaux. Les deuxièmes fils 12 horizontaux relient mécaniquement les premiers fils 11 verticaux afin d'assurer une tenue mécanique au panneau de grillage 1. Les premiers fils 11 verticaux ne sont, sur les bords supérieur et inférieur du panneau de grillage 1, pas sectionnés au ras des deuxièmes fils 12 horizontaux de bordure, mais dépassent un peu.

Un tel panneau de grillage 1 est maintenu dans des poteaux (non illustrés) par l'intermédiaire de ses fils d'extrémités verticaux, repérés 11', également appelés fils de rive.

Selon l'approche particulière de la figure 1, ces fils de rive 11' ne présentent pas une forme ondulée mais sont découpés au niveau du ou des plis P créant alors une ou plusieurs zones de faiblesse.

Par ailleurs, ces découpes entrainent des complications lors de la fabrication de ces panneaux.

### Exposé de l'invention

Afin de remédier à ces inconvénients, l'invention propose un panneau grillagé selon la revendication 1 pour clôture présentant, par référence à la position d'utilisation, deux bords latéraux, un bord supérieur et un bord inférieur, le panneau grillagé étant constitué d'un treillis de premiers fils verticaux solidarisés à des deuxièmes fils horizontaux, les premiers fils verticaux présentant une ou plusieurs ondulations de sorte à former un ou plusieurs plis horizontaux sous la forme d'une zone en saillie sur la hauteur du panneau grillagé.

Selon l'invention, seuls les fils verticaux situés aux extrémités latérales du panneau grillagé, dits fils de rive verticaux, sont rectilignes et s'étendent sans discontinuité entre le bord supérieur et le bord inférieur, les fils verticaux situés entre lesdits fils de rive verticaux présentant une ou plusieurs ondulations (et n'étant donc pas rectilignes). L'invention propose ainsi un panneau grillagé avec des fils de lisières continus et rectilignes, de sorte à améliorer la rigidité du panneau.

Selon l'invention les fils de rive ont un diamètre supérieur au diamètre des premiers fils verticaux disposés entre les fils de rive.

Selon une autre approche, les fils de rive ont un diamètre égal au diamètre des premiers fils verticaux disposés entre les fils de rive.

Préférentiellement, les fils de rive ont un diamètre compris entre 2,5 mm et 10 mm, revêtement(s) de protection inclus.

Selon l'invention, ledit au moins un pli horizontal comprend un fil horizontal situé au fond du pli et présentant un diamètre supérieur ou égal au diamètre des deuxièmes fils horizontaux.

Préférentiellement, le fil horizontal situé au fond dudit au moins un pli présente un diamètre compris entre 2,5 mm et 10 mm, revêtement(s) de protection inclus.

Selon une approche particulière de l'invention, au moins un des fils de rive présente une longueur supérieure à la longueur des premiers fils verticaux.

Selon une autre approche particulière de l'invention, le fil horizontal situé au fond dudit au moins un pli présente une longueur supérieure à la longueur des deuxièmes fils horizontaux.

L'invention concerne également une clôture selon la revendication 8 constituée de panneaux grillagés tels que décrits précédemment, lesquels panneaux grillagés sont maintenus par des poteaux supports.

L'invention concerne par ailleurs un procédé de fabrication selon la revendication 9 .

### Présentation des figures

D'autres objectifs et avantages de l'invention apparaîtront plus clairement à la lecture de la description suivante, donnée à titre d'exemple illustratif et non limitatif, au regard des dessins annexés parmi lesquels :
[Fig 1] est une vue de détail d'un panneau de grillage selon l'art antérieur, discuté précédemment ;
[Fig 2] est une vue en perspective d'un panneau de grillage selon l'invention.

### Description d'un mode de réalisation particulier

Tel qu'illustré sur la figure 2, le panneau grillagé 1 selon l'invention est constitué d'un treillis ou maillage de fils métalliques horizontaux 12 et verticaux 11 de section circulaire.

Dans des variantes, ces fils pourraient présenter une section ovale, oblongue ou bien une section présentant deux faces opposées plates.

Dans cet exemple, les fils horizontaux 12 et verticaux 11 ont le même diamètre (2,5 mm par exemple).

Les fils horizontaux 12 et verticaux 11 peuvent présenter un diamètre différent dans une variante de réalisation.

Le panneau grillagé 1 peut être réalisé en matière plastique ou, de préférence, en fils métalliques soudés, revêtus d'une matière plastique, d'une peinture de protection ou d'une galvanisation.

Le panneau grillagé 1 présente, par référence à la position d'utilisation, deux bords latéraux 101, un bord supérieur 102 et un bord inférieur 103.

Les fils sont conformés, disposés et reliés entre eux de façon à constituer, sur le panneau, une pluralité de nervures ou plis P transversales de raidissement du panneau grillagé 1 (trois en l'occurrence). Plus précisément, les fils verticaux 11 présentant de place en place des ondulations formant plusieurs plis P (trois dans cet exemple) s'étendant parallèlement sur la hauteur du panneau.

Dans le mode de réalisation illustré sur la figure 2, un unique fil horizontal 12' est disposé au fond de chacun des plis P. En fonction de la rigidité que l'on veut conférer aux panneaux, ce fil peut avoir le même diamètre ou un diamètre supérieur aux autres fils du panneau.

A titre d'exemple, le fil horizontal 12' situé au fond dudit au moins un pli P présente un diamètre compris entre 2,5 mm et 10 mm revêtement(s) de protection inclus.

Les fils horizontaux 12 sont, sur les bords latéraux 101 du panneau de grillage 1, sectionnés au ras des fils verticaux de bordure ou d'extrémité, également appelés fils de rive verticaux, 11'. Dans cet exemple, les fils verticaux 11 dépassent du fil horizontal 12 de bordure sur le bord supérieur 102 du panneau de grillage 1.

Les fils verticaux 11 sont ici espacés les uns des autres d'une distance sensiblement constante, et ont un diamètre identique aux fils horizontaux 12 ou bien différent de ces derniers.

Conformément à l'invention, les deux fils de rive 11' verticaux situés aux extrémités latérales 101 du panneau grillagé 1 n'ont pas un profil à ondulations, mais sont rectilignes et s'étendent sans discontinuité entre le bord supérieur 102 et le bord inférieur 103 du panneau grillagé 1. Seuls les fils verticaux 11 situés entre les fils verticaux de rive 11' présentent un profil à ondulations. En d'autres termes, uniquement les fils de rive 11' verticaux sont rectilignes, les autres fils verticaux 11 situés entre les fils de rive 11' verticaux présentant une ou plusieurs ondulations.

Selon une mise en œuvre particulière, les extrémités desdits fils de rive 11' verticaux sont alignées respectivement avec le deuxième fil horizontal 12 du bord supérieur 102 et le deuxième fil horizontal 12 du bord inférieur 103 du panneau grillagé 1. Ils sont en d'autres termes sectionnés au ras des deuxièmes fils 12 horizontaux de bordure.

Ainsi, le panneau grillagé de l'invention ne présente pas de zone de faiblesse au niveau du ou des plis P.

En fonction de la rigidité que l'on veut conférer au panneau de grillage 1, ces fils de rive 11' peuvent avoir le même diamètre ou un diamètre supérieur aux autres fils verticaux 11 et horizontaux 12.

Dans un mode de réalisation particulier de l'invention, les fils de rive présentent un diamètre égal aux autres fils verticaux et horizontaux.

Dans un autre mode de réalisation particulier de l'invention, les fils de rive présentent un diamètre supérieur aux autres fils verticaux et horizontaux.

A titre d'exemple, les fils de rive 11' ont un diamètre compris entre 2,5 mm et 10 mm revêtement(s) de protection inclus.

Par ailleurs, le diamètre du fil horizontal 12' situé dans chacune des pliures P du panneau de grillage 1 peut être augmenté pour améliorer la rigidité du panneau.

Ainsi, le panneau de grillage conforme à l'invention peut comprendre :
- des fils horizontaux 12 et verticaux 11 de même diamètre ou de diamètres différents, ou
- des fils horizontaux et verticaux de même diamètre ou de diamètres différents, les fils de rive 11' présentant un diamètre supérieur ou égal aux fils horizontaux et/ou verticaux, ou
- des fils horizontaux et verticaux de même diamètre ou de diamètres différents, les fils de rive 11' et le fil horizontal 12' situé dans chacune des pliures P présentant un diamètre supérieur ou égal aux autres fils horizontaux 12 et/ou verticaux 11 (dans ce cas de figure, les fils de rive 11' et le fil horizontal 12' présentent le même diamètre ou non). Une clôture peut être érigée avec plusieurs panneaux de grillage 1 conformes à l'invention, les bordures latérales des panneaux de grillage 1 étant maintenues par des poteaux verticaux en association avec des clips de verrouillage par exemple.

Selon une mise en œuvre particulière, les deux bords latéraux 101 des panneaux grillagés 1 sont chacun logés dans une feuillure longitudinale des poteaux, la largeur de la feuillure correspondant sensiblement à celle dudit profil à ondulations, et sont verrouillées dans cette feuillure par l'intermédiaire de leurs fils de rive 11' verticaux et de clips de verrouillage.

Dans une variante, les poteaux sont des poteaux à encoches.

Les poteaux, qui consistent en une structure rigide allongée, sont espacés et scellés dans le sol par tout moyen (béton, empierrement, mousse expansée, par exemple).

En pratique, les machines de fabrication de panneaux de grillage sont adaptées pour un unique diamètre de fil.

Dans le cas présent, le panneau grillagé 1 est fabriqué en deux temps, les fils horizontaux et verticaux du panneau étant dans un premier temps assemblés entre eux. Ainsi, le panneau grillagé 1 est obtenu par soudage, à chaque point d'intersection, de deux nappes de fils croisés.

Les nervures de raidissement ou plis P sont réalisées en conformant, à des intervalles réguliers ou non, les fils verticaux 11.

Puis sur la même ligne ou après transfert, les deux fils de rive 11' sont soudés sur les bords latéraux 101 du panneau grillagé 1.

Classiquement, une fois obtenus, les panneaux de grillage sont suspendus à une balancelle de peinture avec des crochets de sorte à effectuer un poudrage de peinture. Dans un mode de réalisation particulier (non illustré), il est proposé de prévoir qu'au moins un des fils de rive 11' soit plus long que les autres fils verticaux 11 de sorte à pouvoir le fixer sur une balancelle de peinture ou un convoyeur de peinture via un système d'accrochage adapté ou à pouvoir être replié et utilisé comme crochet ou zone d'accroché pour accrocher/maintenir le panneau grillagé 1 sur une balancelle de peinture ou un convoyeur de peinture.

En complément ou dans une variante (non illustré), il est proposé de prévoir qu'au moins un des fils horizontaux 12' situé au fond du pli P soit plus long que les autres fils horizontaux 12' de sorte à pouvoir fixer le panneau sur une balancelle de peinture ou un convoyeur de peinture via un système d'accrochage ou de sorte à pouvoir être replié et utilisé comme un crochet pour accrocher le panneau grillagé 1 sur une balancelle de peinture ou un convoyeur de peinture.

Selon différentes modes de réalisation, la distance dans le plan du panneau grillagé entre les extrémités d'un ou des deux fils de rive 11' est supérieure, égale ou inférieure à la distance entre les extrémités des fils verticaux 11 présentant au moins une ondulation qui sont situés entre ces fils de rive 11'.

En complément ou dans une autre variante (non illustré), il est proposé de prévoir qu'au moins un des fils horizontaux 12 soit plus long que les autres fils horizontaux 12 et 12' de sorte à pouvoir le fixer sur une balancelle de peinture ou un convoyeur de peinture via un système d'accrochage adapté ou le replier pour l'utiliser comme crochet pour accrocher le panneau grillagé 1 sur une balancelle de peinture ou un convoyeur de peinture.

Une fois le panneau peint, plastifié, galvanisé ou revêtu d'une protection, le surplus de longueur du fil de rive 11' et/ou du fil horizontal 12 et/ou du fil horizontal 12' peut être coupé.

L'invention peut être mise en œuvre pour des grillages présentant des ondulations de forme différente de celle illustrée sur la figure 2.

Les fils de grillage peuvent être soit régulièrement disposés, à entraxe constant, soit au contraire disposés d'une manière irrégulière, avec entraxe variable, afin de créer des motifs décoratifs.

## Revendications

1. Panneau grillagé (1) pour clôture présentant, par référence à la position d'utilisation, deux bords latéraux (101), un bord supérieur (102) et un bord inférieur (103), le panneau grillagé (1) étant constitué d'un treillis de premiers fils verticaux (11) solidarisés à des deuxièmes fils horizontaux (12), les premiers fils verticaux (11) présentant une ou plusieurs ondulations de sorte à former un ou plusieurs plis (P) horizontaux sous la forme d'une zone en saillie sur la hauteur du panneau grillagé (1), seuls les fils verticaux situés aux extrémités latérales (101) du panneau grillagé (1), dits fils de rive (11') verticaux, étant rectilignes et s'étendant sans discontinuité entre le bord supérieur (102) et le bord inférieur (103), les premiers fils verticaux (11) situés entre lesdits fils de rive (11') verticaux présentant une ou plusieurs ondulations, **caractérisé en ce que** les fils de rive verticaux (11') ont un diamètre supérieur au diamètre des premiers fils verticaux (11) disposés entre les fils de rive verticaux (11'), et **en ce que** ledit au moins un pli (P) horizontal comprend un fil horizontal (12') situé au fond du pli (P) et présentant un diamètre supérieur ou égal au diamètre des deuxièmes fils horizontaux (12).

2. Panneau grillagé (1) selon la revendication 1, **caractérisé en ce que** les extrémités desdits fils de rive (11') verticaux sont alignées respectivement avec le deuxième fil horizontal (12) du bord supérieur (102) et le deuxième fil horizontal (12) du bord inférieur (103) du panneau grillagé (1).

3. Panneau grillagé (1) selon l'une des revendications 1 à 2, **caractérisé en ce que** les fils de rive verticaux (11') ont un diamètre compris entre 2,5 mm et 10 mm, revêtement(s) de protection inclus.

4. Panneau grillagé (1) selon la revendication 1, **caractérisé en ce que** le fil horizontal (12') situé au fond dudit au moins un pli (P) présente un diamètre compris entre 2,5 mm et 10 mm revêtement(s) de protection inclus.

5. Panneau grillagé (1) selon l'une des revendications 1 à 4, **caractérisé en ce qu'**au moins un des fils de rive verticaux (11') présente une longueur supérieure à la longueur des premiers fils verticaux (11).

6. Panneau grillagé (1) selon l'une des revendications 1 à 5, **caractérisé en ce que** le fil horizontal (12') situé au fond dudit au moins un pli (P) présente une longueur supérieure à la longueur des deuxièmes fils horizontaux (12).

7. Panneau grillagé (1) selon l'une des revendications 1 à 5, **caractérisé en ce qu'**au moins un deuxième fil horizontal (12) présente une longueur supérieure à la longueur des autres deuxièmes fils horizontaux (12).

8. Clôture constituée de panneaux grillagés (1) selon l'une des revendications 1 à 7, lesquels panneaux grillagés (1) sont maintenus par des poteaux supports.

9. Procédé de fabrication d'un panneau grillagé (1) selon l'une des revendications 1 à 8, comprenant :
- une étape d'assemblage de premiers fils verticaux (11) à des deuxièmes fils horizontaux (12), les premiers fils verticaux (11) étant conformées de sorte à former un ou plusieurs plis (P) horizontaux sous la forme d'une zone en saillie sur la hauteur du panneau grillagé (1), ledit au moins un pli (P) horizontal comprenant un fil horizontal (12') situé au fond du pli (P) et présentant un diamètre supérieur ou égal au diamètre des deuxièmes fils horizontaux (12),
- une étape de fixation d'un fil de rive verticaux (11') sur chaque bord latéral (101) du panneau grillagé (1), seuls les fils de rive verticaux (11') étant rectilignes et s'étendant sans discontinuité entre le bord supérieur (102) et le bord inférieur (103) du panneau grillagé (1), les fils verticaux (11) situés entre lesdits fils de rive verticaux (11') verticaux présentant une ou plusieurs ondulations, les fils de rive verticaux (11') ayant un diamètre supérieur au diamètre des premiers fils verticaux (11) disposés entre les fils de rive verticaux (11').

## Patentansprüche

1. Gitterpaneel (1) für einen Zaun, welches, bezogen auf die Verwendungsposition, zwei seitliche Ränder (101), einen oberen Rand (102) und einen unteren Rand (103) aufweist, wobei das Gitterpaneel (1) aus einem Geflecht aus vertikalen ersten Drähten (11), die mit horizontalen zweiten Drähten (12) fest verbunden sind, besteht, wobei die vertikalen ersten Drähte (11) eine oder mehrere Wellungen aufweisen, so dass eine oder mehrere horizontale Falten (P) in der Form eines vorstehenden Bereichs auf der Höhe des Gitterpaneels (1) gebildet werden,
wobei nur die vertikalen Drähte, die sich an den seitlichen Enden (101) des Gitterpaneels (1) befinden, vertikale Randdrähte (11') genannt, gerade sind und sich ohne Diskontinuität zwischen dem oberen Rand (102) und dem unteren Rand (103) erstrecken, wobei die vertikalen ersten Drähte (11), die sich zwischen den vertikalen Randdrähten (11') befinden, eine oder mehrere Wellungen aufweisen,
**dadurch gekennzeichnet, dass** die vertikalen Randdrähte (11') einen Durchmesser aufweisen, der größer als der Durchmesser der vertikalen ersten Drähte (11) ist, die zwischen den vertikalen Randdrähten (11') angeordnet sind, und dadurch, dass die wenigstens eine horizontale Falte (P) einen horizontalen Draht (12') umfasst, der sich am Boden der Falte (P) befindet und einen Durchmesser aufweist, der größer oder gleich dem Durchmesser der horizontalen zweiten Drähte (12) ist.

2. Gitterpaneel (1) nach Anspruch 1, **dadurch gekennzeichnet, dass** die Enden der vertikalen Randdrähte (11') mit dem horizontalen zweiten Draht (12) des oberen Randes (102) bzw. dem horizontalen zweiten Draht (12) des unteren Randes (103) des Gitterpaneels (1) fluchten.

3. Gitterpaneel (1) nach einem der Ansprüche 1 bis 2, **dadurch gekennzeichnet, dass** die vertikalen Randdrähte (11') einen Durchmesser zwischen 2,5 mm und 10 mm aufweisen, einschließlich Schutzbeschichtung(en).

4. Gitterpaneel (1) nach Anspruch 1, **dadurch gekennzeichnet, dass** der horizontale Draht (12'), der sich am Boden der wenigstens einen Falte (P) befindet, einen Durchmesser zwischen 2,5 mm und 10 mm aufweist, einschließlich Schutzbeschichtung(en).

5. Gitterpaneel (1) nach einem der Ansprüche 1 bis 4, **dadurch gekennzeichnet, dass** wenigstens einer der vertikalen Randdrähte (11') eine Länge aufweist, die größer als die Länge der vertikalen ersten Drähte (11) ist.

6. Gitterpaneel (1) nach einem der Ansprüche 1 bis 5, **dadurch gekennzeichnet, dass** der horizontale Draht (12'), der sich am Boden der wenigstens einen Falte (P) befindet, eine Länge aufweist, die größer als die Länge der horizontalen zweiten Drähte (12) ist.

7. Gitterpaneel (1) nach einem der Ansprüche 1 bis 5, **dadurch gekennzeichnet, dass** wenigstens ein horizontaler zweiter Draht (12) eine Länge aufweist, die größer als die Länge der anderen horizontalen zweiten Drähte (12) ist.

8. Zaun, welcher aus Gitterpaneelen (1) nach einem der Ansprüche 1 bis 7 besteht, wobei die Gitterpaneele (1) von Stützpfosten gehalten werden.

9. Verfahren zur Herstellung eines Gitterpaneels (1) nach einem der Ansprüche 1 bis 8, umfassend:
- einen Schritt des Zusammenbaus vertikaler erster Drähte (11) mit horizontalen zweiten Drähten (12), wobei die vertikalen ersten Drähte (11) so ausgebildet sind, dass sie eine oder mehrere horizontale Falten (P) in der Form eines vorstehenden Bereichs auf der Höhe des Gitterpaneels (1) bilden, wobei die wenigstens eine horizontale Falte (P) einen horizontalen Draht (12') umfasst, der sich am Boden der Falte (P) befindet und einen Durchmesser aufweist, der größer oder gleich dem Durchmesser der horizontalen zweiten Drähte (12) ist,
- einen Schritt der Befestigung je eines vertikalen Randdrahtes (11') an jedem seitlichen Rand (101) des Gitterpaneels (1), wobei nur die vertikalen Randdrähte (11') gerade sind und sich ohne Diskontinuität zwischen dem oberen Rand (102) und dem unteren Rand (103) des Gitterpaneels (1) erstrecken, wobei die vertikalen Drähte (11), die sich zwischen den vertikalen Randdrähten (11') befinden, eine oder mehrere Wellungen aufweisen, wobei die vertikalen Randdrähte (11') einen Durchmesser aufweisen, der größer als der Durchmesser der vertikalen ersten Drähte (11) ist, die zwischen den vertikalen Randdrähten (11') angeordnet sind.

## Claims

1. A mesh panel (1) for a fence having, with reference to the position of use, two side borders (101), an upper border (102) and a lower border (103), the mesh panel (1) consisting of a trellis of first vertical wires (11) integral with second horizontal wires (12), the first vertical wires (11) having one or more undulations so as to form one or more horizontal folds (P) in the shape of an area projecting over the height of the mesh panel (1),
only the vertical wires located at the side ends (101) of the mesh panel (1), called vertical edge wires (11'), being straight and extending without interruption between the upper border (102) and the lower border (103), the first vertical wires (11) located between said vertical edge wires (11') having one or more undulations, **characterised in that** the vertical edge wires (11') have a diameter greater than the diameter of the first vertical wires (11) disposed between the vertical edge wires (11'), and **in that** said at least one horizontal fold (P) comprises a horizontal wire (12') located at the bottom of the fold (P) and having a diameter greater than or equal to the diameter of the second horizontal wires (12).

2. The mesh panel (1) according to claim 1, **characterised in that** the ends of said vertical edge wires (11') are aligned respectively with the second horizontal wire (12) of the upper border (102) and the second horizontal wire (12) of the lower border (103) of the mesh panel (1).

3. The mesh panel (1) according to one of claims 1 to 2, **characterised in that** the vertical edge wires (11') have a diameter comprised between 2.5 mm and 10 mm, protective coating(s) included.

4. The mesh panel (1) according to claim 1, **characterised in that** the horizontal wire (12') located at the bottom of said at least one fold (P) has a diameter comprised between 2.5 mm and 10 mm, protective coating (s) included.

5. The mesh panel (1) according to one of claims 1 to 4, **characterised in that** at least one of the vertical edge wires (11') has a length greater than the length of the first vertical wires (11).

6. The mesh panel (1) according to one of claims 1 to 5, **characterised in that** the horizontal wire (12') located at the bottom of said at least one fold (P) has a length greater than the length of the second horizontal wires (12).

7. The mesh panel (1) according to one of claims 1 to 5, **characterised in that** at least one second horizontal wire (12) has a length greater than the length of the other second horizontal wires (12).

8. A fence consisting of mesh panels (1) according to one of claims 1 to 7, which mesh panels (1) are held by support posts.

9. A method for manufacturing a mesh panel (1) according to one of claims 1 to 8, comprising:
- a step of assembling first vertical wires (11) to second horizontal wires (12), the first vertical wires (11) being shaped so as to form one or more horizontal folds (P) in the shape of an area projecting over the height of the mesh panel (1), said at least one horizontal fold (P) comprising a horizontal wire (12') located at the bottom of the fold (P) and having a diameter greater than or equal to the diameter of the second horizontal wires (12),
- a step of fixing a vertical edge wire (11') on each side border (101) of the mesh panel (1), only the vertical edge wires (11') being straight and extending without interruption between the upper border (102) and the lower border (103) of the mesh panel (1), the vertical wires (11) located between said vertical edge wires (11') having one or more undulations, the vertical edge wires (11') having a diameter greater than the diameter of the first vertical wires (11) disposed between the vertical edge wires (11').
